# FASCICULE DE BREVET EUROPEEN

(11) **EP 2 541 188 B1**
(45) Date de publication et mention de la délivrance du brevet: **04.03.2015**
(21) Numéro de dépôt: 12003789.0
(22) Date de dépôt: 14.05.2012
(51) Int. Cl.: F41C 23/14, F41C 23/20

(54) **Crosse avec plaque de couche pour une arme d'épaule**
Schaft mit Kolbenboden für eine Schulterwaffe
Stock with butt plate for a long gun

(30) Priorité: 28.06.2011 BE 201100392
(43) Date de publication de la demande: 02.01.2013
(73) Titulaire: Browning International Société anonyme, 4040 Herstal (BE)
(72) Inventeur: Quaedpeerds, Eric Henri, 4690 Bassenge (Glons) (BE); Dumortier, Thierry Maurice, 4680 Hermée (BE)
(74) Mandataire: Donné, Eddy

(56) Documents cités:
- EP-A1- 1 688 696
- DE-U1- 9 411 466
- DE-U1-202007 012 495
- US-A- 1 468 354

## Description

L'invention concerne une crosse avec plaque de couche pour une arme à feu à épaule, par exemple pour une carabine ou un fusil de chasse.

Une arme à feu à épaule est pourvue d'une crosse pour appuyer l'arme contre l'épaule et/ou contre la joue du tireur.

Un inconvénient de ce type d'arme est que, lors d'un tir, l'épaule du tireur subit un choc assez violent à cause du recul de l'arme occasionné par les forces de réaction des gaz formés par l'inflammation de la poudre de la cartouche percutée, dont la balle ou le plomb est expulsé du canon par la propulsion de ces gaz.

Un autre inconvénient lié aux forces de recul est que le tireur est un peu déséquilibré à chaque coup tiré, ce qui se répercute dans le fait que chaque fois il doit reprendre son équilibre pour avoir une position stable pour le tir suivant.

Cela se traduit par un manque de précision du tir ou par une cadence de tir réduite et par un manque de confort pour le tireur.

Afin de donner un certain confort lors du tir, il est connu d'employer différents systèmes d'amortissement tels qu'une protection souple fixée d'une manière rigide sur le corps de la crosse et couvrant la partie arrière du corps de la crosse, une telle protection étant connue sous le nom de plaque de couche.

Malgré la présence d'une plaque de couche, les forces que le tireur doit encaisser au niveau de l'épaule restent importantes.

L'effet du choc de recul peut être apaisé aussi en personnalisant la plaque de couche aux mensurations de l'utilisateur.

Cette solution est chère et demande l'intervention d'un homme de métier.

L'arme est uniquement adaptable pour le confort de tir d'une seule personne.

L'effet est différent selon par exemple les vêtements portés par le tireur.

Généralement, la plaque de couche n'est pas personnalisée sur le tireur, surtout si l'arme est utilisée par plusieurs utilisateurs.

La demande d'utilité DE 20.2007.012.495, qui forme un point de départ pour le préambule de la revendication 1, décrit une crosse qui est pourvue à l'arrière d'une multitude de pièces dont la position peut être adaptée à l'épaule du tireur, l'ensemble de ces pièces pouvant être pivoté latéralement, sans calage, autour d'un axe au moyen d'un crochet fixé sur l'axe. Le système est très complexe et l'ajustement à l'épaule est complexe et difficile.

Le brevet US 1.468.354 décrit une crosse en deux parties dont la partie arrière, qui est prévue pour s'appuyer sur l'épaule du tireur, est montée sur une rotule permettant à cette partie arrière d'adopter plusieurs positions par rapport à la partie avant de la crosse, la partie arrière étant maintenue en position neutre aux moyens de ressorts entre les deux parties. La position de la partie arrière sur la partie avant ne peut pas être calée.

Le but de l'invention est de remédier aux inconvénients susdits et de réduire la répercussion du tir sur l'épaule pour donner un plus grand confort au tireur et une manipulation plus précise de l'arme.

Ce but est atteint par le développement d'une crosse avec plaque de couche étant montée à l'arrière du corps de la crosse par l'intermédiaire de moyens, sous forme d'une seule rotule, permettant d'adapter la position de la plaque de couche vis-à-vis du corps de la crosse de façon à pouvoir personnaliser la position de la plaque de couche au tireur par rapport à une position moyenne dans laquelle la plaque de couche est située principalement dans le prolongement du corps de la crosse, la rotule étant formée par une protubérance sphérique de la plaque de couche ou de la crosse, cette protubérance étant logée dans un creux sphérique respectivement de la crosse ou de la plaque de couche, ce creux sphérique étant formé par une paroi et la protubérance sphérique étant retenue dans le creux sphérique au moyen d'un boulon traversant la paroi par une ouverture et au moyen d'un écrou dans lequel le boulon est vissé.

Une crosse selon l'invention permet une adaptation pratiquement parfaite et simple de la plaque de couche contre le corps du tireur.

Cette plaque de couche est réglée pour épouser le corps du tireur. De ce fait, la surface en contact avec le corps du tireur est très largement augmentée par rapport à une crosse avec une plaque de couche fixe. La surface de contact peut augmenter avec un facteur vingt.

De cette manière la force de recul de l'arme est répartie sur une plus grande surface de contact entre la plaque de couche et l'épaule du tireur, ce qui diminue la pression ressenti par le tireur et donc les effets négatifs de la force de recul.

Outre le fait de diminuer la pression sur le corps, le système selon l'invention permet au tireur de se fondre avec son arme. Cela procure une meilleure sensation au tir. De la même manière que s'il avait une crosse réalisée à ses mensurations, le tireur peut personnaliser son arme.

Le système selon l'invention s'adapte au tireur, quelles que soient les conditions, peu importe les vêtements légers ou épais du tireur.

Selon l'invention les moyens susdits sont réalisés par une seule rotule qui est montée de préférence au centre de la surface arrière du corps de la crosse et permettant de faire pivoter la plaque de couche autour d'au moins un axe de rotation et de préférence autour de trois axes orthogonaux.

Une telle rotule permet une adaptation de la position de la plaque de couche à pratiquement n'importe quelle situation de morphologie du tireur, des vêtements portés par le tireur, et ainsi de suite.

D'une manière pratique, la rotule est blocable de façon à pouvoir fixer la rotule en position pour bloquer la position de la plaque de couche par rapport au corps de la crosse dans une position adaptée au tireur.

Le blocage se fait selon l'invention au moyen d'un boulon de blocage dont la tête est accessible de l'extérieure pour un outil de serrage, par exemple une clé hexagonale, par un passage dans la plaque de couche.

Le blocage et déblocage est donc facile et adéquat et ne nécessite pas beaucoup de manipulation pour changer la position de la plaque de couche.

Optionnellement la crosse peut être complétée par un jeu d'entretoises permettant de faire varier la longueur de crosse.

L'invention concerne aussi un ensemble de plaque de couche comprenant une plaque de base pour montage à l'arrière du corps d'une crosse d'une arme à feu à épaule et comprenant une plaque de couche montée sur la plaque de base par l'intermédiaire de moyens, sous forme d'une seule rotule, permettant d'adapter la position de la plaque de couche vis-à-vis de la plaque de base de façon à pouvoir personnaliser la position de la plaque de couche au tireur par rapport à une position moyenne.

Un tel ensemble peut être monté à l'arrière du corps de la crosse en lieu et place d'une plaque de couche fixe traditionnelle, permettant d'adapter la plaque de couche à la morphologie du tireur.

Pour plus de clarté, quelques exemples de réalisation d'une crosse avec plaque de couche selon l'invention pour une arme à feu à épaule sont décrits ci-après à titre illustratif et non restrictif, référence étant faite aux dessins annexés dans lesquels:
La figure 1 représente une coupe longitudinale schématisé d'une crosse avec une plaque de couche selon l'invention;
la figure 2 représente une coupe selon la ligne II-II de la figure 1;
la figure 3 représente une vue arrière dans la direction de la flèche F3 de la figure 1;
les figures 4 à 6 représentent des vues semblables à celles des figures 1 à 3 respectivement, mais pour une position de la plaque de couche ;
la figure 7 représente une coupe longitudinale analogue à la figure 1, mais pour une autre réalisation d'une crosse avec plaque de couche selon l'invention;
la figure 8 est une coupe selon la ligne VIII-VIII de la figure 7 ;
la figure 9 représente une coupe longitudinale d'une autre variante d'une crosse selon l'invention;
la figure 10 représente une variante de la crosse avec plaque de couche de la figure 1;
la figure 11 est une illustration d'une variante pourvue de graduations;
la figure 12 représente la plaque de couche indiquée par la flèche F12 en état démonté.

La crosse 1 selon l'invention représentée dans la figure 1 comprend un corps 2 et une plaque de base 3 montée à l'arrière du corps 2 de la crosse.

La plaque de base 3 fait partie d'un ensemble de plaque de couche 4 comprenant également une plaque de couche 5 montée sur la plaque de base 3 par l'intermédiaire de moyens 6 permettant d'adapter la position de la plaque de couche 5 vis-à-vis de la plaque de base 3 et donc vis-à-vis de la crosse 1.

La plaque de couche 5 est composée d'une plaque de support 7 et d'une couche 8 de constitution souple permettant d'absorber en partie le choc de recul de l'arme lors d'un tir.
Ce genre de plaque de couche 5 est généralement connu mais est appliqué d'habitude d'une manière fixe directement sur l'arrière de crosse 1.

Dans l'exemple représenté, les moyens 6 permettant d'adapter la position de la plaque de couche 5 sont formés par une seule rotule 9 simple qui est formée par une protubérance sphérique 10 de la plaque de support 7 de la plaque de couche 5, cette protubérance 10 étant logée dans un creux sphérique 11 concentrique de la plaque de base 3 de la crosse 1.

Le creux sphérique 11 est formé par une paroi 12 de la plaque de base délimitant une cavité 13 de la plaque de base 3 de la crosse 1, la protubérance sphérique 10 étant retenue dans le creux sphérique 11 au moyen d'un boulon 14 traversant la protubérance 10 et la paroi 12 par un passage radial 15 dans la protubérance sphérique 10 et par une ouverture 16 dans la paroi 12 respectivement.

Le boulon 14 est vissé dans un écrou 17 logé dans la cavité 13 de l'autre côté de la paroi 12, la course du boulon 14 étant suffisante pour permettre de bloquer la position de la rotule 9 dans n'importe quelle position désirée.

Le passage 15 est de préférence un passage cylindrique dont le diamètre correspond principalement avec le diamètre du boulon 14, tandis que l'ouverture 16 est caractérisée par des dimensions plus grandes que le diamètre du boulon 14, de façon à ce que le boulon 14 puisse bouger dans cet ouverture 16 par l'opération de la rotule 9.

La tête du boulon est pourvue d'un orifice hexagonal 18 pour une clef hexagonale, l'orifice étant accessible de l'extérieure par un passage 19 dans la plaque de couche 5.

La rotule 9 est située principalement au centre de la plaque de base 3 et au centre de la plaque de support 7 de la plaque de couche 5.

La surface arrière 20 de la crosse 1 formée par la surface arrière de la plaque de base 3 a une forme conique convergente vers l'extérieure. La rotule 9 se situe au point de convergence de cette surface 20.

La rotule 9 permet d'adapter la position de la plaque de couche 5 vis-à-vis de la crosse de façon à pouvoir personnaliser la position de la plaque de couche 5 au tireur par rapport à une position moyenne neutre représentée dans les figures 1 à 3 dans laquelle la plaque de couche 5 est située principalement dans le prolongement de la crosse.

La rotule permet plus spécialement une rotation autour de trois axes orthogonaux, respectivement :
- une rotation X en inclinaison de la plaque de couche 5 dans le plan moyen de symétrie 21 de la crosse 1, c'est-à-dire une rotation X autour d'un axe transversal X-X' perpendiculaire au plan moyen de symétrie 21 de la crosse 1 comme illustrée dans la figure 4;
- une rotation latérale Y autour d'un axe de lacet Y-Y' situé principalement dans le plan moyen de symétrie 21 de la crosse 1, par exemple parallèle à la plaque de support 7 comme illustrée dans la figure 5;
- une rotation Z autour d'un axe longitudinal Z-Z' perpendiculaire aux axes X-X' et Y-Y' comme illustrée dans la figure 6.

La forme conique de la surface arrière 20 limite les rotations autour des axes X-X' et Y-Y', cette surface 20 formant une butée pour la plaque de support 7.

Les possibilités de rotation peuvent également ou alternativement être limitées par la forme de l'ouverture 16, limitant les mouvements du boulon 14 dans cette ouverture 16.

L'angle de rotation maximale X° autour de l'axe transversal X-X' est de préférence d'au moins cinq degrés ou mieux d'au moins dix degrés et de préférence d'environ treize degrés par rapport à la position moyenne.

L'angle de rotation maximale Y° autour de l'axe de lacet Y-Y' est de préférence d'au moins quatre degrés ou mieux d'au moins six degrés, de préférence d'environ huit degrés par rapport à la position moyenne.

L'angle de rotation maximale Z° autour de l'axe de longitudinale Z-Z' est de préférence d'au moins dix degrés ou mieux d'au moins vingt degrés, de préférence entre vingt et vingt-cinq degrés par rapport à la position moyenne

Il est clair que dans le cas de la rotule 9 les axes X-X', Y-Y' et Z-Z' se croisent principalement dans un point, ce qui n'est pas absolument nécessaire pour l'invention mais qui facilite le réglage et ce qui permet une meilleure distribution de la force de recul sur l'épaule du tireur.

Il n'est pas exclu limiter le nombre d'axes de rotation et de ne permettre une rotation autour d'un seul axe, par exemple l'axe Y-Y', ou autour de deux axes, par exemple les axes Y-Y' et Z-Z' et d'empêcher d'autres rotations.

Il est clair que la rotation autour des différents axes de rotation X-X', Y-Y' et Z-Z' peut se faire d'une manière simultanée et que le blocage peut s'effectuer tout simplement en serrant le boulon 14. Il n'est pas exclu toutefois que chaque rotation est réalisée par une articulation et un blocage indépendant de l'autre.

Les figures 7 et 8 montrent un exemple d'une telle réalisation dans laquelle la rotule sphérique 9 a été remplacée par une articulation double 22 qui permet une rotation de la plaque de couche 5 autour de deux axes orthogonaux, respectivement autour de l'axe transversal X-X' et autour de l'axe de lacet Y-Y'.

Cette articulation double 22 est réalisée par une pièce intermédiaire 23 qui, d'un côté, est pourvue d'une rainure 24 dont le fond est bombé d'une manière concave pour permettre le coulissement d'une protubérance 25 de la plaque de support 7 sous forme d'un segment de cercle pouvant pivoter dans la rainure 24 autour de l'axe Y-Y', et qui, de l'autre côté, a la forme d'un segment de cercle 26 pouvant pivoter d'une manière analogue dans une rainure bombée 27 réalisée à l'extérieure de la paroi 12 de la plaque de base 3 pour un pivotement autour de l'axe X-X'.

La pièce intermédiaire est tenue en place par un boulon 14 traversant la plaque de support 7, la pièce intermédiaire 23 et la paroi 12 de la plaque de base 3 et par un écrou 17 à l'intérieure de la paroi 12, l'écrou 17 étant guidé dans une rainure 28.

Le blocage de l'articulation double 22 se fait par le serrage du boulon 14 dont la tête est accessible par le passage 19.

Une autre réalisation d'une crosse (1) avec une plaque de couche (5) selon l'invention est montrée dans la figure 9 dans laquelle les moyens 6 sont réalisés par une rotule simple 9, mais qui diffère de la rotule 9 de la figure 1 par le fait que la protubérance sphérique 10 et le creux sphérique 11 sont inversés, le creux sphérique étant réalisé par une paroi 12 faisant partie de la plaque de support 7.

Le boulon 14 se visse maintenant dans un filetage de la protubérance 10, faisant office d'écrou 17, à travers une rondelle sphérique 29 et une ouverture 16 dans la paroi 12 de plaque de support 7.

Rien empêche que la surface arrière 20 de la crosse 1 soit plate et que la plaque de support 7 ait une forme conique ou qu'alternativement les deux aient une forme conique ou même qu'aucun des deux aient une forme conique si les limitations des rotations sont réalisées dans les moyens 6 mêmes, par exemple dans la rotule 9 ou dans l'articulation 22.

Selon une autre caractéristique de l'invention, l'ensemble de plaque de couche 4 est pourvue d'un jeu d'entretoises 30 permettant de faire varier la longueur de la crosse 1 par montage par exemple entre la plaque de couche 5 et la plaque de support 7 comme représentées dans la figure 10, ou par montage entre le corps 2 de la crosse 1 et la plaque de base 3.

Dans le cas d'une entretoise 30 entre la plaque de couche 5 et la plaque de support 7, cette entretoise 30 est pourvue d'un passage 31 pour faire passer l'outil de serrage qui permet de bloquer la rotule 9 en serrant le boulon 14.

La figure 11 montre une variante de la plaque de couche 5 des figures 1 à 6 qui est pourvue de trois graduations additionnelles 32, 33 et 34 pour repérer la position de la plaque de couche 5 par rapport à une position neutre.

Il s'agit respectivement d'une graduation 32 pour indiquer la valeur d'inclinaison de la plaque de couche 5 autour de l'axe transversal X-X', d'une graduation 33 pour indiquer la position de rotation de la plaque de couche 5 autour de l'axe de lacet Y-Y' et d'une graduation 34 pour indiquer la position de rotation de la plaque de couche 5 autour de l'axe longitudinale Z-Z'.

La lecture de la position d'un repère pour chacune des graduations, par exemple la position d'un repère 35 pour la graduation 34, permet d'identifier une position donnée de la plaque de couche 5 et de remettre la plaque de couche 5 à tout moment dans cette même position en remettant les repères dans la même position vis-à-vis des graduations 32, 33 et 34.

Pour les graduations 32 et 33 le repère peut être formé par le bord 36 du creux sphérique 11.

Il est évident que l'invention n'est nullement limitée aux exemples décrits ci-avant mais que de nombreuses modifications peuvent être apportées à la crosse avec plaque de couche selon l'invention pour une arme à feu à épaule sans sortir du cadre de l'invention telle que définie dans les revendications suivantes.

## Revendications

1. Crosse avec plaque de couche pour une arme à feu à épaule, la crosse (1) comprenant un corps (2) et une plaque de couche (5) étant montée à l'arrière de la crosse (1), la plaque de couche (5) étant montée sur la crosse (1) par l'intermédiaire d'une seule rotule (9) qui permet d'adapter la position de la plaque de couche (5) vis-à-vis de la crosse (1) de façon à pouvoir personnaliser la position de la plaque de couche (5) au tireur par rapport à une position moyenne dans laquelle la plaque de couche (5) est située principalement dans le prolongement de la crosse (1), la rotule (9) étant formée par une protubérance sphérique (10) de la plaque de couche (5) ou de la crosse (1), cette protubérance (10) étant logée dans un creux sphérique (11) respectivement de la crosse (1) ou de la plaque de couche (5), ce creux sphérique (11) étant formé par une paroi (12) **caractérisée en ce que** la protubérance sphérique (10) est retenue dans le creux sphérique (11) au moyen d'un boulon (14) traversant la paroi (12) par une ouverture (16) et au moyen d'un écrou (17) dans lequel le boulon (14) est vissé.

2. Crosse selon la revendication 1, **caractérisée en ce que** la rotule (9) permet une rotation en inclinaison de la plaque de couche (5) dans le plan moyen de symétrie (21) de la crosse (1), c'est-à-dire une rotation autour d'un axe transversal (X-X') perpendiculaire au plan moyen de symétrie (21) de la crosse (1).

3. Crosse selon la revendication 2, **caractérisée en ce que** la rotule (9) permet une rotation de la plaque de couche (5) autour de l'axe transversal (X-X') d'au moins cinq degrés ou mieux d'au moins dix degrés et de préférence d'environ treize degrés par rapport à la position moyenne.

4. Crosse selon l'une quelconque des revendications précédentes, **caractérisée en ce que** la rotule (9) permet une rotation latérale de la plaque de couche (5) autour d'un axe de lacet (Y-Y') situé principalement dans le plan moyen de symétrie (21) de la crosse (1).

5. Crosse selon la revendication 4, **caractérisée en ce que** la rotule (9) permet une rotation de la plaque de couche (5) autour de l'axe de lacet (Y-Y') d'au moins quatre degrés ou mieux d'au moins six degrés, de préférence d'environ huit degrés par rapport à la position moyenne.

6. Crosse selon l'une quelconque des revendications précédentes, **caractérisée en ce que** la rotule (9) permet une rotation de la plaque de couche (5) autour d'un axe longitudinal (Z-Z') situé dans le plan moyen de symétrie (21) de la crosse (1).

7. Crosse selon la revendication 6, **caractérisée en ce que** la rotule (9) permet une rotation autour de l'axe longitudinale (Z-Z') d'au moins dix degrés ou mieux d'au moins vingt degrés, de préférence entre vingt et vingt-cinq degrés par rapport à la position moyenne.

8. Crosse selon l'une quelconque des revendications précédentes, **caractérisée en ce que** les axes de rotation se croisent principalement dans un point.

9. Crosse selon l'une quelconque des revendications précédentes, **caractérisée en ce que** la rotule (9) est blocable de façon à pouvoir fixer la position de la plaque de couche (5) par rapport à la crosse (1) dans une position choisie.

10. Crosse selon la revendication 9, **caractérisée en ce que** la course du boulon (14) est suffisante pour permettre de bloquer la position de la plaque de couche (5) par rapport à la crosse (1) en serrant l'écrou (17) contre la paroi (12) par serrage du boulon (14).

11. Crosse selon la revendication 10, **caractérisée en ce que** la tête du boulon (14) soit accessible pour un outil de serrage par un passage (19) dans la plaque de couche (5).

12. Crosse selon l'une quelconque des revendications précédentes, **caractérisée en ce que** la rotule (9) est située principalement au centre de la surface arrière (20) de la crosse (1) et au centre de la surface avant de la plaque de couche (5) faisant face à la surface arrière (20) de la crosse (1).

13. Crosse selon la revendication 12, **caractérisée en ce que** la surface arrière (20) de la crosse et/ou la surface avant de la plaque de couche (5) a une forme conique convergente vers l'extérieure et que la rotule (9) se situe au point de convergence de cette surface ou de ces surfaces.

14. Crosse selon l'une quelconque des revendications précédentes, **caractérisée en ce que** la plaque de couche (5) et la rotule (9) qui permet d'adapter la position de la plaque de couche (5) sont montés sur une plaque de base (3) montée sur le corps (2) de la crosse pour faire office de surface arrière (20) de la crosse (1).

15. Crosse selon l'une quelconque des revendications précédentes, **caractérisée en ce qu'**elle est pourvue d'un jeu d'entretoises (30) permettant de faire varier la longueur de la crosse (1).

16. Crosse selon l'une quelconque des revendications précédentes, **caractérisée en ce qu'**elle est pourvue d'au moins une graduation (32,33,34) permettant d'identifier la position de rotation de la plaque de couche (5) autour d'au moins un axe de rotation (X-X',Y-Y',Z-Z').

17. Crosse selon la revendication 16, **caractérisée en ce qu'**elle est pourvue de trois graduations (32,33,34) permettant d'identifier la position de rotation de la plaque de couche (5) autour de trois axes de rotation orthogonaux (X-X',Y-Y',Z-Z').

## Patentansprüche

1. Griff mit Schaftkappe für eine Schulterwaffe, wobei der Griff (1) einen Körper (2) umfasst und eine Schaftkappe (5), die an der Rückseite des Griffs (1) montiert ist, die Schaftkappe (5) ist am Griff (1) mit Hilfe eines einzigen Kugelgelenks (9) montiert, das es ermöglicht, die Position der Schaftkappe (5) an den Griff (1) anzupassen, sodass die Position der Schaftkappe (5) für den Schützen personalisiert werden kann, bezogen auf eine mittlere Position, in der die Schaftkappe (5) hauptsächlich in der Verlängerung des Griffs (1) liegt, das Kugelgelenk wird durch eine kugelförmige Protuberanz (10) der Schaftkappe (5) oder des Griffs (1) gebildet, diese Protuberanz (10) befindet sich in einem kugelförmigen Hohlkörper (11) des Griffs (1) oder der Schaftkappe (5), dieser kugelförmige Hohlkörper (11) wird durch eine Wand (12) gebildet, **dadurch gekennzeichnet, dass** die kugelförmige Protuberanz (10) im kugelförmigen Hohlkörper (11) gehalten wird mit Hilfe eines Bolzens (14), der die Wand (12) durch eine Öffnung (16) durchquer und mit Hilfe einer Schraube (17), in die der Bolzen (14) eingeschraubt ist.

2. Griff nach Anspruch 1, **dadurch gekennzeichnet, dass** das Kugelgelenk (9) eine geneigte Rotation der Schaftkappe (5) auf der mittleren Symetrieebene (21) des Griffs (1) ermöglicht, d.h. eine Rotation um eine quer liegende Achse (X-X') herum rechtwinkelig zur mittleren Symetrieebene (21) des Griffs (1).

3. Griff nach Anspruch 2, **dadurch gekennzeichnet, dass** das Kugelgelenk (9) eine geneigte Rotation der Schaftkappe (5) um die Querachse (-X-X') herum von mindestens fünf Grad oder besser zehn Grad, vorzugsweise dreizehn Grad bezogen auf die mittlere Position ermöglicht.

4. Griff nach einem der vorherigen Ansprüche, **dadurch gekennzeichnet, dass** das Kugelgelenk (9) eine seitliche Rotation der Schaftkappe (5) um eine Gierachse (Y-Y') herum ermöglicht, die sich hauptsächlich in mittleren Symetrieebene (21) des Griffs (1) befindet.

5. Griff nach Anspruch 4, **dadurch gekennzeichnet, dass** das Kugelgelenk (9) eine Rotation der Schaftkappe (5) um die Gierachse (Y-Y') herum ermöglicht, von mindestens vier Grad oder besser sechs Grad, vorzugsweise acht Grad bezogen auf die mittlere Position.

6. Griff nach einem der vorherigen Ansprüche, **dadurch gekennzeichnet, dass** das Kugelgelenk (9) eine Rotation der Schaftkappe (5) um eine Längsachse (Z-Z') herum ermöglicht, die in der mittleren Symetrieebene (21) des Griffs (1) liegt.

7. Griff nach Anspruch 6, **dadurch gekennzeichnet, dass** das Kugelgelenk (9) eine Rotation der Schaftkappe (5) um eine Längsachse (Z-Z') ermöglicht von mindestens zehn Grad, besser zwanzig Grad, vorzugsweise zwischen zwanzig und fünfundzwanzig Grad bezogen auf die mittlere Position.

8. Griff nach einem der vorherigen Ansprüche, **dadurch gekennzeichnet, dass** die Rotationsachsen sich kreuzen, hauptsächlich in einem Punkt.

9. Griff nach einem der vorherigen Ansprüche, **dadurch gekennzeichnet, dass** das Kugelgelenk (9) blockierbar ist, um die Schaftkappe (5) bezogen auf den Griff (1) in einer gewählten Position fixieren zu können.

10. Griff nach Anspruch 9, **dadurch gekennzeichnet, dass** der Weg des Bolzens (14) ausreichend ist, um es zu ermöglichen, die Position der Schaftkappe (5) bezogen auf den Griff (1) zu blockieren, durch Festziehen der Schraube (17) gegen die Wand (12) durch Festziehen des Bolzens (14).

11. Griff nach Anspruch 10, **dadurch gekennzeichnet, dass** der Kopf des Bolzens (14) für ein Anzugswerkzeug durch einen Durchgang (19) in der Schaftkappe (5) zugänglich ist.

12. Griff nach einem der vorherigen Ansprüche, **dadurch gekennzeichnet, dass** sich das Kugelgelenk (9) hauptsächlich in der Mitte der Rückfläche (20) des Griffs (1) befindet und in der Mitte der Vorderseite der Schaftkappe (5), die der Rückseite (20) des Griffs (1) gegenüber liegt.

13. Griff nach Anspruch 12, **dadurch gekennzeichnet, dass** die Rückfläche (20) des Griffs und/oder die Vorderfläche der Schaftkappe (5) eine konische konvergente Form nach außen hate, und dass sich das Kugelgelenk (9) im Konvergenzpunkt dieser Fläche oder dieser Flächen befindet.

14. Griff nach einem der vorherigen Ansprüche, **dadurch gekennzeichnet, dass** die Schaftkappe (5) und das Kugelgelenk (9) das es ermöglicht, die Position der Schaftkappe anzupassen (5), auf einer Basisplatte (3) montiert sind, die auf dem Körper (2) des Griffs montiert ist, um als Rückseite (20) des Griffs (1) zu fungieren.

15. Griff gemäß einem der vorherigen Ansprüche, **dadurch gekennzeichnet, dass** er versehen ist mit einem Satz Distanzstücke (30), der es ermöglicht, die Länge des Griffs (1) zu variieren.

16. Griff nach einem der vorherigen Ansprüche, **dadurch gekennzeichnet, dass** er versehen ist mit mindestens einer Abstufung (32, 33, 34) die es ermöglicht, die Position der Rotation der Schaftkappe (5)um mindestens eine Rotationsachse (X-X', Y-Y', Z-Z') herum zu identifizieren.

17. Griff nach Anspruch 16, **dadurch gekennzeichnet, dass** er versehen ist mit drei Abstufungen (32, 33,34), die es ermöglichen, die Position der Rotation der Schaftkappe (5) um die drei orthogonalen Achsen (X-X', Y-Y', Z-Z') herum zu identifizieren.

## Claims

1. Butt with recoil pad for a shoulder-held firearm, with the butt (1) comprising a body (2) and a recoil pad (5) mounted on the rear of the butt, the recoil pad (5) being mounted on the butt (1) by means of a single ball joint (9) enabling the position of the recoil pad (5) to be adjusted with respect to the butt (1) so as to be able to personalise the position of the recoil pad (5) for the shooter with respect to an average position in which the recoil pad (5) is primarily located in the extension of the butt (1), the ball joint (9) being formed by a spherical protuberance (10) of the recoil pad (5) or of the butt (1), with this protuberance (10) being housed in a spherical hollow (11) of the butt (1) or the recoil pad (5) respectively, said spherical hollow (11) being formed by a wall (12), **characterized in that** the spherical protuberance (10) is retained in the spherical hollow (11) by means of a bolt (14) going through the wall (12) through an opening (16) and by means of a nut (17) into which the bolt (14) is screwed.

2. Butt according to claim 1, **characterised in that** the ball joint (9)enables a rotation to adjust the incline of the recoil pad (5) in the average plane of symmetry (21) of the butt (1), i.e. a rotation around a transverse axis X-X' perpendicular to the average plane of symmetry (21) of the butt (1).

3. Butt according to claim 2, **characterised in that** the ball joint (9) enables a rotation of the recoil pad (5) around the transverse axis X-X' of at least five degrees or better still at least ten degrees and preferably around thirteen degrees with respect to the average position.

4. Butt according to any one of the preceding claims, **characterised in that** the aforementioned ball joint (9) enables a lateral rotation of the recoil pad (5) around a yaw axis Y-Y' essentially located in the average plane of symmetry (21) of the butt (1).

5. Butt according to claim 4, **characterised in that** the ball joint (9)enables a rotation of the recoil pad (5) around the yaw axis Y-Y' of at least four degrees or better still at least six degrees and preferably around eight degrees with respect to the average position.

6. Butt according to any one of the previous claims, **characterised in that** the ball joint (9)enables a rotation of the recoil pad around a longitudinal axis (Z-Z') located in the average plane of symmetry (21) of the butt (1).

7. The butt according to claim 6, wherein the aforementioned ball joint enables a rotation of the recoil pad (5) around a longitudinal axis (Z-Z') of at least ten degrees or better still at least twenty degrees and preferably between twenty and twenty five degrees with respect to the average position.

8. Butt according to any one of the previous claims, **characterised in that** the axes of rotation essentially intersect at a point.

9. Butt according to any one of the previous claims, **characterised in that** the ball joint (9) is lockable so as to be able to fix the position of the recoil pad (5) with respect to the butt (1) in a chosen position.

10. Butt according to claim 9, **characterised in that** the stroke of the bolt (14) is sufficient to allow to lock the recoil pad (5) in a position relative to the butt (1) by locking the nut (17) against the wall (12) by tightening the bolt (14).

11. Butt according to claim 10, **characterised in that** the head of the bolt (14) is accessible for a tightening tool through a passage (19) in the recoil pad (5).

12. Butt according to any one of the previous claims, **characterised in that** the ball joint (9) is essentially located in the centre of the rear surface (20) of the butt (1) and in the centre of the front surface of the recoil pad (5) opposite the rear surface (20) of the butt.

13. Butt according to claim 12, **characterised in that** the rear surface (20) of the butt and/or the front surface of the recoil pad (5) has a convergent conical shape towards the outside and that the ball joint (9) is located at the point of convergence of this surface or these surfaces.

14. Butt according to any one of the previous claims, **characterised in that** the recoil pad (5) and the ball joint (9) enabling the position of the recoil pad (5) to be adjusted are mounted on a base plate (3) mounted on the body (2) of the butt (1) to act as a rear surface (20) of the butt.

15. Butt according to any one of the previous claims, **characterised in that** it is equipped with a set of spacers (30) enabling the length of the butt (1) to be adjusted.

16. Butt according to any one of the previous claims, **characterised in that** the butt is provided with at least one graduation (32, 33, 34) enabling to identify the position of rotation of the recoil pad (5) around at least one axis of rotation (X-X', Y-Y', Z-Z').

17. Butt according to claim 16, **characterised in that** the butt is provided with three graduations (32, 33, 34) enabling to identify the position of rotation of the recoil pad (5) around three perpendicular axes of rotation.
